# EUROPÄISCHE PATENTSCHRIFT

(11) **EP 0 821 124 B1**
(45) Veröffentlichungstag und Bekanntmachung des Hinweises auf die Patenterteilung: **22.10.2003**
(21) Anmeldenummer: 97111820.3
(22) Anmeldetag: 11.07.1997
(51) Int. Cl.: E05C 1/14, E05B 63/22, E05C 19/02

(54) **Schloss mit einem in einem Schlossgehäuse gelagerten seitlich herausbewegbaren Riegel**
Lock having a bolt mounted in a lock casing in which it slides transversely
Serrure avec pêne montée dans une boîte de serrure dans laquelle elle coulisse transversalement

(30) Priorität: 24.07.1996 DE 19629866
(43) Veröffentlichungstag der Anmeldung: 28.01.1998
(73) Patentinhaber: Karl Simon GmbH & Co. KG, 78733 Aichhalden (DE)
(72) Erfinder: King, Wilhelm, 78730 Lauterbach (DE)
(74) Vertreter: Fleck, Hermann-Josef, Dr.-Ing.

(56) Entgegenhaltungen:
- DE-A- 3 504 806
- US-A- 3 031 220
- US-A- 3 057 649

## Beschreibung

Die Erfindung bezieht sich auf ein Schloss mit einem in einem Schlossgehäuse gelagerten, seitlich herausbewegbaren Riegel, der mittels eines senkrecht zur Gehäuseebene betätigbarem Druckknopfmechanismus in der Schließstellung festlegbar und nach Aufbringen eines Überhubs auf den Druckknopfmechanismus aus dem Verriegelungszustand freigebbar ist, wobei der Riegel im entriegelten Zustand mittels einer Druckfeder in einer ausgeschobenen Position vorgespannt, jedoch gegen die Federkraft in das Schlossgehäuse zurückschiebbar gehalten ist, wobei der Riegel eine mit einem Korpusanschlag zusammen wirkende Schräge oder Rundung aufweist oder zurückschwenkbar gelagert ist, wobei der Riegel einen Anschlag aufweist, der die Einschiebbewegung des Riegels im Verriegelungszustand blockiert.

Ein derartiges Schloß ist in der DE 35 04 806 C2 als bekannt ausgewiesen. In diesem Dokument ist ein Schloss beschrieben, das an einem Schlossgehäuse einen seitlich herausbewegbaren Riegel aufnimmt. Der Riegel besitzt zwei seitlich angeordnete Arme. Diese Arme sind mit Mitnehmern ausgestattet. Die Mitnehmer sind in Nuten verstellbar geführt. Die Nuten sind in ein Steuerteil eingebracht, das in dem Schlossgehäuse verstellbar gelagert ist. Die Verstellbewegung des Steuerteiles erfolgt senkrecht zu der Verstellbewegung des Riegels. An dem Schlossgehäuse ist ein Druckknopf befestigt. Wenn in den Druckknopf eine Bewegung eingeleitet wird, so verschiebt sich das Steuerteil gegenüber dem Schlossgehäuse. Die Nuten, die schräg, beispielsweise im Winkel 45°, zu der Verstellbewegung des Steuerteiles angeordnet sind, bewegen sich mit dem Steuerteil. Infolge der Verschiebung des Steuerteiles werden die Mitnehmer längs der Nuten geführt. Da die Mitnehmer starr mit dem Riegel verbunden sind, kann der Riegel auch infolge der Bewegung des Steuerteils verschoben werden. Hierbei bewegt er sich aus einer Öffnung des Schlossgehäuses heraus, um in die Schließstellung zu gelangen. Zum Erreichen der Offenstellung wird der Riegel durch die Öffnung in das Schlossgehäuse zurückgezogen. Das Steuerteil bewegt sich dann aus dem Schlossgehäuse heraus. Der Riegel ist also über die Mitnehmer und die Nuten im Schlossgehäuse zwangsgeführt. Wenn eine Tür an einem Schrankkorpus verriegelt werden soll, so muss zunächst der Riegel in die Offenstellung bewegt werden. Die Offenstellung ist in der Figur 2 der DE 35 04 806 gezeigt. In diesem Zustand kann die Tür geschlossen werden. Bei geschlossener Tür kann anschließend der Druckknopf betätigt und das Steuerteil in das Schlossgehäuse eingeschoben werden. Hierdurch fährt der Riegel in seine Schließstellung, wo er einen Anschlag am Schrankkorpus hintergreift. Es wird deutlich, dass die Tür nur dann gesichert ist, wenn der Riegel in seiner Schließposition steht.

Aus der US 3,057,649 ist ein Schloss mit einem Schlossgehäuse bekannt. In diesem Schlossgehäuse ist ein Riegel untergebracht. Der Riegel kann zwischen einer Verriegelungs- und einer Entriegelungsstellung linear verschoben werden. Der Riegel ist mittels Federelementen vorgespannt in der Verriegelungsstellung gehalten. Beim Schließen einer Tür gleitet eine Formschräge des Riegels an einem Gegenelement, das am Schrankkorpus angebracht ist, auf. Hierdurch wird der Riegel gegen die Kraft der Federn in das Gehäuse eingeschoben, bis er seine Entriegelungsstellung erreicht. Nachdem der Riegel das Gegenelement passiert hat, hinterschnappt er dieses mit einer Formschräge. Der Riegel kann in der Schließstellung mittels eines Druckknopfmechanismusses gesperrt werden. Dabei kann ein Schieber im Schlossgehäuse verstellt werden. Der Erfindung liegt die Aufgabe zu Grunde, ein Druckknopf- Schloss bereitzustellen, bei dem eine zuverlässige Verriegelung der Tür stets gewährleistet ist.

Diese Aufgabe wird mit den Merkmalen des Patentanspruches 1 gelöst.

Demgemäß ist es vorgesehen, dass der Riegel im entriegelten Zustand mittels einer Druckfeder in einer ausgeschobenen Position vorgespannt, jedoch gegen die Federkraft in das Schlossgehäuse zurückschiebbar gehalten ist, und dass der Riegel eine, mit einem Korpusanschlag zusammenwirkende Schräge oder Run dung aufweist oder zurückschwenkbar gelagert ist. Mit dieser Maßnahme ist sicher gestellt, dass der Riegel gegenüber dem Korpusanschlag dann ausweichen kann, wenn der Druckknopfmechanismus in der Entriegelungsstellung steht. Dabei kann dann der Riegel an dem Korpusanschlag vorbeigedrückt werden, bis er diesen hinterrastet. Um eine sichere Verriegelung der Tür zu erreichen, ist an dem Riegel ein Anschlag angeordnet, der die Einschiebbewegung des Riegels im Verriegelungszustand des Druckknopfmechanismus blokkiert. Nun kann es vorkommen, dass ein Anwender die Tür oder Klappe, an der das Schloss befestigt ist, unter Zuhilfenahme des Druckknopfes einschwenkt, er also den Druckknopf als Griff verwendet. Der Anwender drückt also auf den Druckknopf, um die Türe in die Schließposition zu bewegen. In diesem Falle kann es vorkommen, dass der Druckknopfmechanismus soweit verschoben wird, bis der Anschlag wirksam wird. Um auch bei dieser Arbeitsstellung ein zuverlässiges Schließen der Tür bewerkstelligen zu können, sieht die Erfindung vor, dass der Anschlag in der Überhubstellung des Druckknopfmechanismusses freigegeben ist. Wenn nun der Anschlag beim Schließen der Tür den Riegel blockiert, schiebt sich der Druckknopfmechanismus selbsttätig in die Überhubstellung, wodurch der Riegel wieder freigegeben ist. Hierdurch kann die Tür sicher in ihre Schließposition gelangen. Der Aufbau des Schlosses ist bei einer Ausführung einfach, bei der die Druckfeder zwischen einem mittleren Abschnitt der Rückseite des Riegels und der Vorderseite eines gehäusefesten Anschlags angeordnet ist.

Zu einem einfachen, kompakten Aufbau tragen ferner die Maßnahmen bei, daß der Riegel mittels zweier Seitenschenkel entlang von Innenwänden des Schloßgehäuses geführt ist, daß auf einander zugekehrten Innenseiten der Seitenschenkel schräg oder gekrümmt vom Gehäusedeckel in Richtung Gehäuseboden Führungsbahnen ausgebildet sind, in die Anschlagzapfen eingreifen, so daß der Riegel bei eingedrücktem Druckknopf durch die Anschlagzapfen gegen ein Zurückschieben gesperrt ist, und daß die Seitenschenkel an dem gehäusefesten Anschlag beidseitig vorbeigeführt sind.

Ist vorgesehen, daß die Druckfeder als konische Schraubenfeder ausgebildet ist und daß die Rückseite des Riegels und die Vorderseite des Anschlags an die jeweils zugewandte Endseite der Druckfeder angepaßte Aussparungen aufweisen, so ergibt sich eine minimale Blocklänge der Feder, wobei der Einbauraum für die Druckfeder minimal ausgelegt werden kann.

Der einfache Aufbau des Schlosses wird auch dadurch begünstigt, daß am Boden des Schloßgehäuses ein in das Gehäuseinnere ragender Dorn angeformt ist, auf den eine schraubenförmige Druckknopffeder aufgeschoben ist, die einen Sicherungsbolzen des Druckknopfes zum Gehäuseboden hin federnd abstützt, so daß der Sicherungsbolzen im entriegelten Zustand im wesentlichen aus dem Schloßgehäuse herausgeführt ist, daß der Sicherungsbolzen auf seiner von dem Riegel abgelegenen hinteren Seite einen kreuzförmigen Vorsprung aufweist, der in einer kreuzförmigen Führunsnut parallel zur Bewegungsrichtung des Sicherungsbolzens geführt ist, und daß in einer hinteren Kammer des Schloßgehäuses eine Zuhaltung mit einer Schaltkulisse vorgesehen ist, in der das von dem Sicherungsbolzen weggerichtete freie Ende des kreuzförmigen Vorsprungs beim Drücken des Druckknopfes in der Verriegelungsstellung festgelegt ist und aus der der kreuzförmige Vorsprung durch Überhub wieder freigebbar ist.

Die Bedienbarkeit des Schlosses wird dadurch verbessert, daß zur Abstützung des Sicherungsbolzens im herausgeschobenen Zustand zusätzlich zu der Druckknopffeder eine Zusatzfeder vorgesehen ist, die in der Anfangsphase der Einwärtsbewegung des Sicherungsbolzens wirksam ist und die so dimensioniert ist, daß im Zusammenwirken mit der Druckknopffeder ein Eindrücken des Druckknopfes vermieden wird, während der Riegel gegen die Federkraft der Druckfeder in das Schloßgehäuse eingeschoben wird, wobei vorgesehen sein kann, daß die Zusatzfeder durch mittels Ausschnitten aus dem Gehäusedeckel gebildete Stege gebildet ist, die mittels an dem Sicherungsbolzen angeordneter Noppen auslenkbar sind.

Die Erfindung wird nachfolgend anhand von Ausführungsbeispielen unter Bezugnahme auf die Zeichnungen näher erläutert. Es zeigen:
- Fig. 1A: eine geschnittene Seitenansicht des Schlosses in einem eingebauten Zustand,
- Fig. 1B: das in Fig. 1A gezeigte Schloß im Querschnitt,
- Fig. 1C: das in Fig. 1A gezeigte Schloß in Draufsicht bei abgenommenem Gehäusedeckel,
- Fig. 2: das in Fig. 1A gezeigte Schloß im verriegelten Zustand,
- Fig. 3: eine weitere Ausführungsform des Schlosses in geschnittener Seitenansicht in einem eingebauten Zustand,
- Fig. 4: eine Variante des in den Fig. 1A bis 1C gezeigten Schlosses in Seitenansicht und im Schnitt und
- Fig. 5: eine Variante des in Fig. 3 gezeigten Schlosses in Seitenansicht und im Schnitt.

In Fig. 1A ist ein an einer Tür 2 eines Möbelkorpus 1 montiertes Schloß 3 gezeigt. Das Schloß 3 ist auf der Innenseite der Tür 2 montiert und ragt in dem gezeigten entriegelten Zustand mit einem Sicherungsbolzen 3.6 durch eine Türausnehmung 2.1. Auf einem nach außen weisenden Gewindeabschnitt ist im fertig montierten Zustand ein Betätigungsknopf aufgeschraubt oder in ähnlicher Weise befestigt. Mit der anderen Seite ragt der Sicherungsbolzen 3.6 durch eine Öffnung in einem Gehäusedeckel 3.3 in ein Schloßgehäuse 3.2 und ist auf seiner Unterseite mittels einer Druckknopffeder 3.9 in Form einer Schraubenfeder, die auf einen am Gehäuseboden angeformten Dorn 3.14 aufgeschoben ist, am Gehäuseboden abgestützt, wie auch Fig. 1B zeigt.

Parallel zur Tür 2 ist ein Riegel 3.1 in dem Schloßgehäuse 3.2 durch eine Seitenwand herausgeschoben gelagert. Die Verschieberichtung ist durch einen Doppelpfeil angegeben. Der Riegel 3.1 ist in einem mittleren Bereich, wie auch aus Fig. 1C ersichtlich ist, mittels einer konischen Druckfeder 3.4 in Form einer Schraubenfeder an einem gehäusefestem Anschlag 3.5 abgestützt, wobei der Anlagebereich an der Rückseite des Riegels 3.1 einerseits und der Anlagebereich an dem Anschlag 3.5 andererseits Ausnehmungen aufweisen, die an die entsprechenden endseitigen Durchmesser der Druckfeder 3.4 angepaßt sind, und in denen die Druckfeder 3.4 eindeutig anordenbar ist. Die konische Ausbildung der Druckfeder 3.4 ergibt eine minimale Blocklänge und ermöglicht einen minimalen Aufnahmeraum.

Der Riegel 3.1 ist mit Seitenschenkeln 3.12 an Innenwänden des Schloßgehäuses 3.2 gleitend geführt. An den einander zugewandten Innenseiten der Seitenschenkel 3.12 ist eine Führungsbahn 3.13 ausgebildet, in die beidseitig an dem Sicherungsbolzen 3.6 abstehende Anschlagzapfen 3.8 eingreifen. Die Führungsbahnen 3.13 verlaufen vom Gehäusedeckel 3.3 aus gesehen von der der Vorderseite des Riegels 3.1 zugekehrten Vorderseite aus schräg oder gekrümmt nach hinten und bilden in ihrem dem Gehäuseboden zugewandten Endbereich Anschlagflächen für die Anschlagzapfen 3.1, so daß der Riegel 3.1 bei eingedrücktem Druckknopf bzw. Sicherungsbolzen 3.6 mittels der Anschlagzapfen 3.8 gegen ein Zurückschieben gesichert ist, wie Fig. 2 zeigt.

Aus Fig. 1A ist ersichtlich, daß der Riegel mittels der Druckfeder 3.4 auch dann im ausgeschobenen Zustand gehalten ist, wenn der Sicherungsbolzen 3.6 mit dem Druckknopf in die entriegelte Stellung herausgeschoben ist. In diesem Fall ist die Tür 2 durch Anlage des Riegels 3.1 an dem Korpusanschlag 1.1 ebenfalls zugehalten, so daß sie nicht ohne weiteres aufschwenken kann. Wird jedoch eine entsprechende Zugkraft auf die Tür ausgeübt, so kann der Riegel 3.1 durch Entlanggleiten der an dem Korpusanschlag 1.1 anliegenden Schräge gegen die Federkraft der Druckfeder 3.4 in das Innere des Schloßgehäuses 3.2 zurückgeschoben werden, so daß sich die Tür öffnen läßt. Aus dieser Wirkung ist ersichtlich, daß die Führungsbahn 3.13 nicht unbedingt schräg ins Gehäuseinnere verlaufen muß. Vielmehr genügt es, daß ein entsprechender Weg zum Zurückschieben des Riegel 3.1 im herausgeschobenen Zustand des Sicherungsbolzens 3.6 vorhanden ist.

In Fig. 1B ist ebenfalls der herausgeschobene Zustand des Druckknopfes mit dem Sicherungsbolzen 3.6 ersichtlich, wobei dieser mittels der Druckknopffeder 3.9 am Gehäuseboden abgestützt ist. Zusätzlich zu der Druckknopffeder 3.9 ist eine weitere Federkraft durch zwei seitliche Zusatzfedern 3.10 gebildet, die mit seitlich an dem Sicherungsbolzen 3.6 vorgesehenen Noppen 3.9 zusammenwirken. Die Zusatzfedern 3.10 sind durch Stege und Aussparungen im Gehäusedeckel gebildet. Die Zusatzfedern 3.10 ergeben in der Schließphase der Tür 2 eine erhöhte Federkraft gegen ein Eindrücken des Druckknopfes, so daß der Riegel 3.1 gegen die Wirkung der Druckfeder 3.4 zurückgeschoben wird, ehe der Druckknopf mit dem Sicherungsbolzen 3.6 in das Schloßgehäuse eingeschoben wird. Durch diese Dimensionierung der Federkräfte wird sichergestellt, daß das Schloß 3 nicht verriegelt, bevor die Tür 2 geschlossen ist.

Zum Arretieren des Sicherungsbolzens 3.6 in der Verriegelungsstellung ist auf der von dem Riegel 3.1 abgewandten Rückseite des Sicherungsbolzens 3.6 ein nicht gezeigter, kreuzförmiger Vorsprung angeformt, der parallel zur Bewegungsrichtung des Sicherungsbolzens 3.6 in einer kreuzförmigen Führungsnut 3.15 verschiebbar gelagert ist. In einer hinteren Kammer 3.16 des Schloßgehäuses 3.2 ist eine nicht gezeigte Zuhaltung mit einer Schaltkulisse angeordnet, in die das von dem Riegel 3.1 abgewandte freie Ende des kreuzförmigen Vorsprungs hineinragt und in der es verrastet. Durch Überhub kann der Sicherungsbolzen 3.6 aus der Verrastung wieder freigegeben werden.

In Fig. 3 ist ein weiteres Ausführungsbeispiel gezeigt, wobei der Riegel 3.1' im Gegensatz zu dem vorhergehenden Ausführungsbeispiel nicht verschieblich, sondern um eine Drehachse 3.11 verschwenkbar gelagert ist. Die Drehachse 3.11 befindet sich in der Nähe der der Vorderseite des Riegels zugeordneten Seitenwand des Schloßgehäuses 3.2 und ist in der Nähe des Gehäusedeckels 3.3 angeordnet. Bei dieser Ausführungsform können die einander zugekehrten Flächen des Korpusanschlags 1.1' und des Riegels 3.1' flach ausgebildet sein, da der Riegel 3.1' gegen die Federkraft der Druckfeder 3.4 zurückschwenken kann, wenn im herausgeschobenen Zustand des Sicherungsbolzens 3.6 ein entsprechender Zug auf die Tür 2 ausgeübt wird. Die Verriegelung mittels des Sicherungsbolzens 3.6 erfolgt wie in dem vorangehenden Ausführungsbeispiel.

In Fig. 4 ist eine weitere Variante eines Schlosses gezeigt. Es handelt sich dabei um eine Abwandlung des in Fig. 1 gezeigten Schlosses. Dabei ist der Aufbau dieser beiden Schlösser weitgehend identisch. Abwandlungen sind im wesentlichen an dem Riegel 3.1 und dem Gehäusedeckel 3.3 vorhanden. Die Federraten der Druckknopffeder 3.9 und der Druckfeder 3.4 sind so aufeinander abgestimmt, daß die Tür 2 durch Betätigung des Druckknopfes 3.18 ohne weiteres zu schließen ist. Beim Vorzeigleiten des Riegels 3.1 an dem Korpusanschlag 1.1 läßt sich die Druckknopffeder 3.9 noch nicht stauchen. Dies ist erst möglich, wenn sich die Tür 2 im geschlossenen Zustand befindet. Mit dieser einfachen Maßnahme kann auf die Zusatzfedern 3.10 am Gehäusedeckel 2.3 verzichtet werden. Desweiteren wird die Betriebssicherheit des Schlosses erhöht. Es ist stets sichergestellt, daß erst ein Verschnappen des Riegels 3.1 an dem Korpusanschlag 1.1 erfolgt, bevor mit dem Sicherungsbolzen 3.6 die Sperrung des Riegels 3.1 erfolgt.

Lassen sich die Federraten nicht in der vorher beschriebenen Weise exakt einstellen oder wenn beispielsweise infolge von geänderten Einsatzbedingungen oder Verschleiß Parameterveränderungen erfolgen, dann ist eine weitere Maßnahme an dem Schloß nach Fig. 4 verwirklicht, die die Betriebssicherheit gewährleistet. Dazu ist der Riegel 3.1 so ausgestaltet, daß er einen Anschlag 3.17 aufweist, der den Anschlagzapfen 3.8 des Sicherungsbolzens 3.6 sperrt. Dabei ist der Anschlag 3.17 so ausgestaltet und angeordnet, daß er vom Anschlagzapfen nur in der eingeschobenen und verrasteten Stellung des Sicherungsbolzens 3.6 gesperrt wird. Damit bleibt der Riegel während des Einschiebens des Sicherungsbolzens 3.6 frei beweglich. Dies ermöglicht, daß das Verrasten des Riegels 3.1 unabhängig von der Positionierung des Sicherungsbolzens 3.6 erfolgen kann. Für den Fall, daß der Anschlagzapfen 3.8 beim Eindrücken des Sicherungsbolzens 3.6 den Anschlag 3.17 gerade in dem Augenblick hintergreift, in dem der Riegel 3.1 am Korpusanschlag 1.1 ausgelenkt wird, kann der Sicherungsbolzen 3.6 in die Überhubstellung bewegt werden, die in Fig. 4 gezeigt ist. Es ist ersichtlich, daß die Maßnahmen
1. Einstellen der Federraten der Druckknopffeder 3.9 und der Druckfeder 3.4 und
2. Anordnung und Ausgestaltung des Anschlages 3.17
zusammen oder unabhängig voneinander an einem Schloß verwirklicht sein können.

In Fig. 5 ist eine Abwandlung des Schlosses gemäß Fig. 3 gezeigt. Bei dieser Abwandlung sind die oben beschriebenen Maßnahmen zur Erhöhung der Betriebssicherheit verwirklicht.

## Patentansprüche

1. Schloss mit einem in einem Schlossgehäuse (3.2') gelagerten, seitlich herausbewegbaren Riegel (3.1,3.1'), der mittels eines senkrecht zur Gehäuseebene betätigbarem Druckknopfmechanismus in der Schließstellung festlegbar und nach Aufbringen eines Überhubs auf den Druckknopfmechanismus aus dem Verriegelungszustand freigebbar ist, wobei der Riegel (3.1,3.1') im entriegelten Zustand mittels einer Druckfeder (3.4) in einer ausgeschobenen Position vorgespannt, jedoch gegen die Federkraft in das Schlossgehäuse (3.2) zurückschiebbar gehalten ist, wobei der Riegel (3.1,3.1') eine mit einem Korpusanschlag (1.1,1.1) zusammenwirkende Schräge oder Rundung aufweist oder zurückschwenkbar gelagert ist, und wobei der Riegel (3.1) einen Anschlag (3.17) aufweist, der die Einschiebbewegung des Riegels (3.1) im Verriegelungszustand blockiert,
**dadurch gekennzeichnet,**
**dass** der Anschlag (3.17) in der Überhub-Stellung des Druckknopfmechanismusses freigegeben ist.

2. Schloß nach Anspruch 1,
**dadurch gekennzeichnet,**
**daß** die Druckfeder (3.4) zwischen einem mittleren Abschnitt der Rückseite des Riegels (3.1, 3.1') und der Vorderseite eines gehäusefesten Anschlags (3.5) angeordnet ist.

3. Schloß nach Anspruch 1 oder Anspruch 2,
**dadurch gekennzeichnet,**
**daß** der Riegel (3.1) mittels zweier Seitenschenkel (3.12) entlang von Innenwänden des Schloßgehäuses (3.2) geführt ist,
**daß** auf einander zugekehrten Innenseiten der Seitenschenkel (3.12) schräg oder gekrümmt vom Gehäusedeckel (3.3) in Richtung Gehäuseboden Führungsbahnen (3.13) ausgebildet sind, in die Anschlagzapfen (3.14) eingreifen, so daß der Riegel (3.1) bei eingedrücktem Druckknopf durch die Anschlagzapfen (3.14) gegen ein Zurückschieben gesperrt ist, und
**daß** die Seitenschenkel (3.12) an dem gehäusefesten Anschlag (3.5) beidseitig vorbeigeführt sind.

4. Schloß nach einem der vorhergehenden Ansprüche,
**dadurch gekennzeichnet,**
**daß** die Druckfeder (3.4) als konische Schraubenfeder ausgebildet ist und
**daß** die Rückseite des Riegels (3.1) und die Vorderseite des Anschlags (3.5) an die jeweils zugewandte Endseite der Druckfeder (3.4) angepaßte Aussparungen aufweisen.

5. Schloß nach Anspruch 1 oder Anspruch 2,
**dadurch gekennzeichnet,**
**daß** am Boden des Schloßgehäuses (3.2) ein in das Gehäuseinnere ragender Dorn (3.14) angeformt ist, auf den eine schraubenförmige Druckknopffeder (3.9) aufgeschoben ist, die einen Sicherungsbolzen (3.6) des Druckknopfes zum Gehäuseboden hin federnd abstützt, so daß der Sicherungsbolzen (3.6) im entriegelten Zustand im wesentlichen aus dem Schloßgehäuse (3.3) herausgeführt ist,
**daß** der Sicherungsbolzen (3.6) auf seiner von dem Riegel (3.1, 3.1') abgelegenen hinteren Seite einen kreuzförmigen Vorsprung aufweist, der in einer kreuzförmigen Führungsnut (3.15) parallel zur Bewegungsrichtung des Sicherungsbolzens (3.6) geführt ist, und
**daß** in einer hinteren Kammer (3.16) des Schloßgehäuses (3.2) eine Zuhaltung mit einer Schaltkulisse vorgesehen ist, in der das von dem Sicherungsbolzen (3.6) weggerichtete freie Ende des kreuzförmigen Vorsprungs beim Drücken des Druckknopfes in der Verriegelungsstellung festgelegt ist und aus der der kreuzförmige Vorsprung durch Überhub wieder freigebbar ist.

6. Schloß nach einem der vorhergehenden Ansprüche,
**dadurch gekennzeichnet,**
**daß** zur Abstützung des Sicherungsbolzens (3.6) im herausgeschobenen Zustand zusätzlich zu der Druckknopffeder (3.9) eine Zusatzfeder (3.10) vorgesehen ist, die in der Anfangsphase der Einwärtsbewegung des Sicherungsbolzens (3.6) wirksam ist und die so dimensioniert ist, daß im Zusammenwirken mit der Druckknopffeder (3.9) ein Eindrücken des Druckknopfes vermieden wird, während der Riegel (3.1, 3.1') gegen die Federkraft der Druckfeder (3.4) in das Schloßgehäuse eingeschoben wird.

7. Schloß nach Anspruch 6,
**dadurch gekennzeichnet,**
**daß** die Zusatzfeder (3.10) durch mittels Ausschnitten aus dem Gehäusedeckel (3.3) gebildete Stege gebildet ist, die mittels an dem Sicherungsbolzen (3.6) angeordneter Noppen (3.7) auslenkbar sind.

8. Schloß nach einem der Ansprüche 1 bis 7,
**dadurch gekennzeichnet,**
**daß** die Federrate der Druckknopffeder (3.9) größer ist als die der Druckfeder (3.4).

## Claims

1. Lock with a bolt (3.1, 3.1') which is mounted in a lock housing (3.2'), can be moved out laterally, can be secured in the locked position by means of a push-button mechanism, actuable perpendicularly to the housing plane, and can be released from the locked state once the push-button mechanism has been subjected to overtravel, it being the case that the bolt (3.1, 3.1'), in the unlocked state, is prestressed in a pushed-out position by means of a compression spring (3.4) but is retained such that it can be pushed back into the lock housing (3.2) counter to the spring force, that the bolt (3.1, 3.1') has a rounded portion or slope interacting with a basic structure (1.1, 1.1'), or is mounted such that it can be pivoted back and that the bolt (3.1) has a stop (3.17) which blocks the pushing-in movement of the bolt (3.1) in the locked state, **characterized in that** the stop (3.17) is released in the overtravel position of the push-button mechanism.

2. Lock according to Claim 1, **characterized in that** the compression spring (3.4) is arranged between a central section of the rear side of the bolt (3.1, 3.1') and a front side of a housing-mounted stop (3.5).

3. Lock according to Claim 1 or Claim 2, **characterized in that** the bolt (3.1) is guided along inner walls of the lock housing (3.2) by means of two side legs (3.12), **in that** guide tracks (3.13) are formed in a sloping or curved manner, from the housing cover (3.3) in the direction of the housing base, on mutually facing inner sides of the side legs (3.12) and have stop pins (3.14) engaging in them, with the result that, when the push button is pressed in, the bolt (3.1) is blocked by the stop pin (3.14) against pushing back, and **in that** the side legs (3.12) are guided past the housing-mounted stop (3.5) on both sides.

4. Lock according to one of the preceding claims, **characterized in that** the compression spring (3.4) is designed as a conical helical spring, and **in that** the rear side of the bolt (3.1) and the front side of the stop (3.5) have recesses adapted to the respectively facing end side of the compression spring (3.4).

5. Lock according to Claim 1 or Claim 2, **characterized in that** integrally formed on the base of the lock housing (3.2) is a peg (3.14) which projects into the housing interior and onto which is pushed a helical push-button spring (3.9), which supports a securing bolt (3.6) of the push button resiliently in the direction of the housing base, with the result that the securing bolt (3.6), in the unlocked state, is guided essentially out of the lock housing (3.2), **in that** on its rear side, which is remote from the bolt (3.1, 3.1'), the securing bolt (3.6) has a cross-shaped protrusion which is guided in a cross-shaped guide groove (3.15) parallel to the movement direction of the securing bolt (3.6), and **in that** provided in a rear chamber (3.16) of the lock housing (3.2) is a tumbler with a switching guide in which the free end of the cross-shaped protrusion, this end being directed away from the securing bolt (3.6), is secured in the locked position when the push button is pressed and from which the cross-shaped protrusion can be released again by way of overtravel.

6. Lock according to one of the preceding claims, **characterized in that** provided in addition to the push-button spring (3.9), for the purpose of supporting the securing bolt (3.6) in the pushed-out state, is an additional spring (3.10), which is active in the initial phase of the inward movement of the securing bolt (3.6) and which is dimensioned such that, interacting with the push-button spring (3.9), the situation where the push button is pressed in is avoided, while the bolt (3.1, 3.1') is pushed into the lock housing counter to the spring force of the compression spring (3.4).

7. Lock according to Claim 6, **characterized in that** the additional spring (3.10) is formed by crosspieces which are formed by means of cutouts from the housing cover (3.3) and can be deflected by means of protuberances (3.7) arranged on the securing bolt (3.6).

8. Lock according to one of Claims 1 to 7, **characterized in that** the spring rate of the push-button spring (3.9) is greater than that of the compression spring (3.4).

## Revendications

1. Serrure avec un verrou (3.1, 3.1') logé dans un boîtier de serrure (3.2') et pouvant sortir latéralement, qui peut être fixée dans la position de fermeture au moyen d'un mécanisme à bouton-poussoir actionnable perpendiculairement au plan du boîtier et peut être libérée de l'état de verrouillage après l'application d'un dépassement de course sur le mécanisme de bouton-poussoir, le verrou (3.1, 3.1') étant pré-tendu dans l'état déverrouillé au moyen d'un ressort de pression (3.4) dans une position sortie, mais étant maintenu de façon à pouvoir reculer contre la force de ressort dans le boîtier de serrure (3.2), le verrou (3.1, 3.1') présentant un chanfrein ou un arrondi coopérant avec une butée de corps (1.1, 1.1) ou étant logé de façon à pouvoir basculer en arrière, et le verrou (3.1) présentant une butée (3.17) qui bloque le mouvement d'introduction du verrou (3.1) dans l'état de verrouillage,
**caractérisée en ce que**
la butée (3.17) est libérée dans la position de dépassement de course du mécanisme de bouton-poussoir.

2. Serrure selon la revendication 1,
**caractérisée en ce que**
le ressort de pression (3.4) est disposé entre une partie centrale de la face arrière du verrou (3.1, 3.1') et la face avant d'une butée (3.5) solidaire du boîtier.

3. Serrure selon la revendication 1 ou la revendication 2,
**caractérisée en ce que**
le verrou (3.1) est guidé au moyen de deux branches latérales (3.12) le long de parois intérieures du boîtier de serrure (3.2),
**en ce que** des rainures de guidage (3.13) sont conçues sur des côtés intérieurs, tournés les uns vers les autres, des branches latérales (3.12) de façon inclinée ou incurvée depuis le couvercle du boîtier (3.3) en direction du fond de boîtier, rainures dans lesquelles s'engagent des tenons de butée (3.14), de sorte que le verrou (3.1) est protégé contre un recul par les tenons de butée (3.14) lorsque le bouton-poussoir est enfoncé, et
**en ce que** les branches latérales (3.12) sont guidées des deux côtés en passant devant la butée (3.5) solidaire du boîtier.

4. Serrure selon l'une quelconque des revendications précédentes,
**caractérisée en ce que**
le ressort de pression (3.4) est conçu comme un ressort hélicoïdal conique et **en ce que** la face arrière du verrou (3.1) et la face avant de la butée (3.5) présentent des évidements adaptés au côté d'extrémité tourné respectivement vers celle-ci du ressort de pression (3.4).

5. Serrure selon la revendication 1 ou la revendication 2,
**caractérisée en ce que**,
un mandrin (3.14) dépassant à l'intérieur du boîtier est formé sur le fond du boîtier de serrure (3.2), mandrin dans lequel est enfilé un ressort de bouton-poussoir (3.9) de forme hélicoïdale, qui appuie un boulon de blocage (3.6) du bouton-poussoir de façon élastique en direction du fond du boîtier, de sorte que le boulon de blocage (3.6) est sorti largement du boîtier de serrure (3.3) dans l'état déverrouillé,
**en ce que** le boulon de blocage (3.6) présente sur son côté arrière, éloigné du verrou (3.1, 3.1'), une saillie en forme de croix, qui est guidée dans une rainure de guidage (3.15) en forme de croix parallèlement au sens de déplacement du boulon de blocage (3.6) et
**en ce qu'**il est prévu dans une chambre (3.16) arrière du boîtier de serrure (3.2) une gâchette avec une coulisse de commande dans laquelle l'extrémité libre, orientée en partant du boulon de blocage (3.6), de la saillie en forme de croix est fixée dans la position de verrouillage lors de l'enfoncement du bouton-poussoir et peut être à nouveau libérée de la saillie en forme de croix par dépassement de course.

6. Serrure selon l'une quelconque des revendications précédentes,
**caractérisée en ce que**
pour l'appui du boulon de blocage (3.6) dans l'état sorti, il est prévu en supplément du ressort du bouton-poussoir (3.9) un ressort supplémentaire (3.10) qui est efficace lors de la phase initiale du mouvement d'entrée du boulon de blocage (3.6) et est dimensionné de telle sorte qu'on évite un enfoncement du bouton-poussoir en interaction avec le ressort de bouton-poussoir (3.9), alors que le verrou (3.1, 3.1') est inséré dans le boîtier de serrure contre la force de ressort du ressort de pression (3.4).

7. Serrure selon la revendication 6,
**caractérisée en ce que**
le ressort supplémentaire (3.10) est formé par des nervures formées par des découpes dans le couvercle de boîtier (3.3), qui peuvent être articulées au moyen de nopes (3.7) disposées sur le boulon de blocage (3.6).

8. Serrure selon l'une quelconque des revendications 1 à 7,
**caractérisée en ce que**
le taux d'élasticité du ressort de bouton-poussoir (3.9) est supérieur à celui du ressort de pression (3.4).
